# FASCICULE DE BREVET EUROPEEN

(11) **EP 2 277 669 B1**
(45) Date de publication et mention de la délivrance du brevet: **26.12.2018**
(21) Numéro de dépôt: 10354035.7
(22) Date de dépôt: 24.06.2010
(51) Int. Cl.: B25G 1/06, B25G 1/10, A63B 29/08

(54) **Manche de piolet équipé d'une poignée à double cale intermédiaire de préhension**
Stiel eines Pickels, der mit einem Griff mit doppelter Zwischenauflage ausgestattet ist
Ice axe handle equipped with an intermediate gripping dual-wedge handle

(30) Priorité: 22.07.2009 FR 0903618
(43) Date de publication de la demande: 26.01.2011
(73) Titulaire: Zedel, 38920 Crolles (FR)
(72) Inventeur: Petzl, Paul, 38530 Barraux (FR); Rockfeller, Jon, 38240 Meylan (FR)
(74) Mandataire: Talbot, Alexandre

(56) Documents cités:
- EP-A1- 1 533 006
- WO-A1-01/70466
- FR-A1- 2 918 898
- US-A1- 2006 070 248
- US-A1- 2008 085 150

## Description

### Domaine technique de l'invention

L'invention est relative à un manche de préhension d'un piolet à glace, comprenant :
- une poignée en matière plastique équipée d'une butée d'appui de la main, et à l'opposé d'une cale intermédiaire,
- et des moyens de réglage de la cale intermédiaire le long du manche.

### État de la technique

La tenue du manche d'un piolet dans la main d'un alpiniste constitue un facteur essentiel d'efficacité pour la pénétration de la pique dans la glace. L'alpiniste tient généralement le bout inférieur du manche pour disposer du couple de frappe le plus important approprié à une force de pénétration optimum de la pique dans la glace. Un tel piolet est généralement utilisé en piolet-traction sans dragonne, lors d'escalades extrêmes, la cascade de glace et la compétition. Il a déjà été proposé des poignées de piolets permettant d'adapter la position de la butée d'appui inférieure à la morphologie de la main de l'utilisateur.

Le document EP1533006 décrit une butée d'appui inférieur avec un embout de réglage monté à pivotement sur la poignée de préhension. La cale intermédiaire qui se trouve à l'opposé, est formée par une protubérance fixe non réglable.

Le document US 2006/0070248 prévoit un embout de réglage télescopique par adjonction d'un certain nombre d'entretoises modifiant la longueur de prise en main.

A l'opposé de cette butée inférieure, il est également connu de régler la cale intermédiaire le long du manche entre une position abaissée et une position relevée. Il suffit de desserrer la cale pour obtenir un certain jeu radial, puis de la faire coulisser dans une position donnée le long du manche, et de la bloquer dans cette position. Un réglage sur le site par un ensemble vis et écrou de fixation est long, nécessite l'emploi d'outils, et ne permet pas d'obtenir un verrouillage positif de la cale intermédiaire si le serrage de l'écrou est insuffisant.

Dans le document FR 2918898, on utilise un levier à came pour le réglage de la cale intermédiaire du piolet, le levier étant diamétralement opposé par rapport à la cale intermédiaire. Le manche est dépourvu de poignée plastique, et ne possède pas de butée d'appui inférieur.

### Objet de l'invention

L'objet de l'invention consiste à réaliser un manche de piolet ayant une poignée de préhension à tenue améliorée, et facilement réglable sans outil.

Le manche du piolet selon l'invention est caractérisé en ce que la cale intermédiaire est pourvue d'un levier auxiliaire pivotant comportant :
- une partie incurvée constituant une cale d'index,
- et une came servant au blocage et au déblocage de l'ensemble cale intermédiaire et cale d'index dans une position prédéterminée le long du manche.

Le réglage de la double cale intermédiaire est très rapide, peut être effectué par l'alpiniste à tout moment sur le site, et sans nécessiter d'outils. Il suffit d'actionner le levier auxiliaire vers la position déverrouillée, de faire coulisser la double cale intermédiaire vers la position souhaitée, et de rebloquer le levier vers la position verrouillée.

La première cale intermédiaire sert de cale de changement de main à la partie supérieure, et coopère directement à la partie inférieure avec la deuxième cale d'index du levier auxiliaire de blocage et de déblocage.

Selon un mode de réalisation préférentiel, le levier auxiliaire est intercalé entre deux doigts adjacents de la cale intermédiaire en étant monté à pivotement sur un axe servant de moyen d'assemblage desdits doigts.

Selon un mode réalisation préférentiel, le manche du piolet est équipé d'une série de crans de réglage, échelonnés à intervalles réguliers dans le sens de la hauteur pour former une crémaillère qui détermine une première zone de positionnement en prise avec les crans. Au-dessus de la première zone de positionnement, le manche possède une partie lisse formant une deuxième zone de positionnement hors des crans de la poignée.

### Description sommaire des dessins

D'autres avantages et caractéristiques ressortiront plus clairement de la description qui va suivre d'un mode de réalisation de l'invention donné à titre d'exemple non limitatif et représenté aux dessins annexés, dans lesquels :
- la figure 1 est une vue en perspective d'un piolet à glace, ayant une poignée équipée d'une double cale intermédiaire réglable selon l'invention ;
- la figure 2 montre une vue en perspective à échelle agrandie de la poignée de la figure 1 ;
- la figure 3 est une vue en perspective éclatée de la poignée de la figure 2 après démontage du levier auxiliaire servant de cale d'index ;
- la figure 4 est une vue partielle en coupe verticale de la poignée, le levier auxiliaire servant de cale d'index étant verrouillé dans une première position de réglage de la cale intermédiaire le long du manche;
- la figure 5 montre une vue identique de la figure 4 lorsque le levier auxiliaire est verrouillé dans une deuxième position de réglage de la cale intermédiaire le long du manche;
- la figure 6 représente une vue identique de la figure 4 lorsque le levier auxiliaire est déverrouillé pour assurer le réglage ;
- la figure 7 est une vue partielle en coupe verticale de la poignée, le levier auxiliaire servant de cale d'index étant verrouillé dans une troisième position de réglage située sur la partie lisse du manche hors des crans.

### Description détaillée de l'invention

En référence aux figures 1 à 6, un manche 10 de préhension d'un piolet à glace, comporte une poignée 13 équipée d'une butée 11 d'appui inférieur de la main, et d'une cale intermédiaire 12 servant à un changement de main. Un tel piolet est généralement utilisé en piolet-traction sans dragonne, lors d'escalades extrêmes, la cascade de glace et la compétition.

Le manche 10 est réalisé de préférence, en alliage d'aluminium, et la poignée 13 à la base du manche 10, est en matière plastique. Elle est délimitée par la butée 11 d'appui inférieur et la cale intermédiaire 12 pour protéger en grande partie la main gantée de l'utilisateur des chocs contre la glace. La poignée 13 peut être surmoulée sur l'extrémité du manche 10 ou y être rapportée par tout autre procédé d'assemblage.

La butée 11 d'appui est avantageusement réglable en inclinaison à l'extrémité inférieure de la poignée 13. Le réglage en inclinaison de la butée 11 peut être opéré par tout autre moyen de blocage, comme décrit dans le document EP1533006 de la demanderesse.

Entre la butée 11 et la cale intermédiaire 12, la poignée 13 présente une partie galbée 16 ergonomique correspondant à la zone de prise en main. Elle est pourvue d'une pluralité de nervures 17 pour améliorer la tenue et l'adhérence de la main.

La cale intermédiaire 12 est en forme de pince ouvrable comportant un corps 18 prolongé par deux doigts 19a, 19b adjacents. Le corps 18 est en matière plastique déformable par élasticité pour permettre sa mise en place le long d'une portion intermédiaire 10a du manche 10. Cette portion intermédiaire 10a se trouve au-dessus de la partie galbée 16, et détermine une première zone de positionnement ZP1 de la cale intermédiaire 12. Les deux doigts 19a, 19b sont rapprochés l'un vers l'autre pour former une seule surface d'appui en saillie par rapport au manche 10, et légèrement incurvée vers le haut. Un moyen d'assemblage 21 à vis 21a et écrou 21b traverse des orifices alignés des deux doigts 19a, 19b pour les maintenir dans la position rapprochée.

La portion intermédiaire 10a rectiligne du manche 10 est équipée d'une série de crans 22 de réglage, échelonnés à intervalles réguliers dans le sens de la hauteur pour former une crémaillère disposée au-dessus des nervures 17. Cette crémaillère détermine la première zone de positionnement ZP en prise avec les crans 22. Un levier auxiliaire 23 est monté à pivotement entre les deux doigts 19a, 19b, et est muni d'une came 23b de blocage destinée à coopérer avec l'un des crans 22 de la crémaillère en fonction du réglage souhaité le long de la première zone de positionnement ZP1. L'axe de pivotement du levier auxiliaire 23 est formé avantageusement par la vis 21a. Le levier auxiliaire 23 peut être actionné manuellement entre une position déverrouillée (figure 6), et une position verrouillée (figures 4 et 5).

Le levier auxiliaire 23 présente avantageusement une partie incurvée 23a relevée vers le haut pour constituer une cale d'index dans la position verrouillée.

L'ensemble des pièces formées par la cale intermédiaire 12 et le levier auxiliaire 23 assure ainsi une double fonction servant à la fois de cale de changement de main et de cale d'index. Cette dernière est placée sous la cale intermédiaire, et du même côté.

Dans la position déverrouillée illustrée à la figure 6, le levier auxiliaire 23 est relevé pour débloquer la came 23b des crans 22 de la crémaillère. L'ensemble cale intermédiaire 12 et cale d'index forme une double cale pouvant coulisser (voir flèche F) simultanément le long de la première zone de positionnement ZP1 du manche 10a pour assurer le réglage.

Il suffit ensuite de faire pivoter le levier auxiliaire 23 vers la position verrouillée pour immobiliser la cale intermédiaire 12 et la cale d'index dans la position de réglage choisie, suite à l'engagement de la came 23b du levier auxiliaire 23 dans l'un des crans 22 de la crémaillère.

La figure 4 montre le levier 23 de la cale d'index verrouillé dans un cran 22 inférieur de la première zone de positionnement ZP1 du manche 10a.

Sur la figure 5, le levier 23 de la cale d'index se trouve verrouillé dans un cran 22 supérieur de la première zone de positionnement ZP1 du manche 10a.

Sur la figure 7, la cale intermédiaire 12 et le levier 23 de la cale d'index sont réglables sur une partie lisse du manche 10. Ce réglage est possible le long d'une deuxième zone de positionnement ZP2 hors des crans 22. Le blocage intervient par coincement direct de la came 23b sur le manche 10 métallique lorsque le levier auxiliaire 23 est abaissé vers la position verrouillée.

## Revendications

1. Manche (10) de préhension d'un piolet à glace, comprenant :
- une poignée (13) en matière plastique délimitée par une butée (11) d'appui inférieur et une cale intermédiaire (12),
- et des moyens de réglage de la cale intermédiaire (12) le long du manche (10),
**caractérisé en ce que** la cale intermédiaire (12) est pourvue d'un levier auxiliaire (23) pivotant comportant :
- une partie incurvée (23a) constituant une cale d'index,
- et une came (23b) servant au blocage et au déblocage de la cale intermédiaire (12) et de la cale d'index dans une position prédéterminée le long du manche.

2. Manche de préhension d'un piolet selon la revendication 1, **caractérisé en ce que** le levier auxiliaire (23) est intercalé entre deux doigts (19a, 19b) adjacents de la cale intermédiaire (12) en étant monté à pivotement sur un axe servant de moyen d'assemblage (21) desdits doigts.

3. Manche de préhension d'un piolet selon la revendication 1 ou 2, **caractérisé en ce que** la cale intermédiaire (12) sert de cale de changement de main à la partie supérieure, et est associée à la partie inférieure avec la cale d'index du levier auxiliaire (23).

4. Manche de préhension d'un piolet selon la revendication 1, **caractérisé en ce que** le manche (10) est équipé d'une série de crans (22) de réglage, échelonnés à intervalles réguliers dans le sens de la hauteur pour former une crémaillère qui détermine une première zone de positionnement (ZP1) en prise avec les crans (22).

5. Manche de préhension d'un piolet selon la revendication 4, **caractérisé en ce que** le manche (10) comporte une partie lisse pour former une deuxième zone de positionnement (ZP2) hors des crans (22), et située au-dessus de la première zone de positionnement (ZP1).

6. Piolet à glace équipé d'un manche de préhension à cale intermédiaire réglable selon l'une des revendications 1 à 5.

## Patentansprüche

1. Haltegriff (10) für einen Eispickel, umfassend:
- eine Handhabe (13) aus Kunststoff, die von einem innenliegenden Auflageanschlag (11) und einem Zwischenkeil (12) begrenzt wird,
- und Mittel zum Verstellen des Zwischenkeils (12) entlang des Griffs (10),
**dadurch gekennzeichnet, dass** der Zwischenkeil (12) mit einem schwenkbaren Hilfshebel (23) versehen ist, der folgendes aufweist:
- einen gekrümmten Abschnitt (23a), der einen Zeigefingerkeil darstellt,
- und einen Nocken (23b), der zum Feststellen und Lösen des Zwischenkeils (12) und des Zeigefingerkeils in/aus einer vorbestimmten Position entlang des Griffs dient.

2. Haltegriff für einen Eispickel gemäß Anspruch 1, **dadurch gekennzeichnet, dass** der Hilfshebel (23) zwischen zwei nebeneinanderliegenden Zapfen (19a, 19b) des Zwischenkeils (12) eingeklemmt ist, wobei er derart gelagert ist, dass er um eine Achse schwenkbar ist, die als Mittel (21) zum Zusammenfügen dieser Zapfen dient.

3. Haltegriff für einen Eispickel gemäß Anspruch 1 oder 2, **dadurch gekennzeichnet, dass** der Zwischenkeil (12) als Handwechselkeil für den oberen Abschnitt dient, wobei er mit dem unteren Abschnitt, der mit dem Zeigefingerkeil des Hilfshebels (23) versehen ist, in Verbindung steht.

4. Haltegriff für einen Eispickel gemäß Anspruch 1, **dadurch gekennzeichnet, dass** der Griff (10) mit einer Reihe von Stellrasten (22) ausgestattet ist, die in regelmäßigen Abständen entlang der Höhenrichtung angeordnet sind, um eine Zahnleiste zu bilden, die einen ersten Bereich zum Positionieren (ZP1) unter Eingriff in die Rasten (22) festlegt.

5. Haltegriff für einen Eispickel gemäß Anspruch 4, **dadurch gekennzeichnet, dass** der Griff (10) einen glatten Abschnitt aufweist, um einen zweiten Bereich zum Positionieren (ZP2) außerhalb der Rasten (22) zu bilden, wobei er oberhalb des ersten Bereichs zum Positionieren (ZP1) liegt.

6. Eispickel, der mit einem Haltegriff ausgestattet ist, welcher über einen verstellbaren Zwischenkeil gemäß einem der Ansprüche 1 bis 5 verfügt.

## Claims

1. Ice axe gripping shaft (10) comprising:
- a grip (13) made of plastic material bounded by a lower stop (11) for the hand to press against, and an intermediate brace (12),
- and means for adjusting the intermediate brace (12) along the shaft (10),
**characterized in that** the intermediate brace (12) is provided with a swivelling auxiliary lever (23) comprising:
- an arcuate part (23a) forming a finger brace,
- and a cam (23b) for blocking and unblocking the intermediate brace (12) and the finger brace in a predefined position along the shaft.

2. Ice axe gripping shaft according to claim 1, **characterized in that** the auxiliary lever (23) is inserted between two adjacent fingers (19a, 19b) of the intermediate brace (12) and is mounted swivelling on a spindle acting as assembly means (21) of said fingers.

3. Ice axe gripping shaft according to one of claims 1 and 2, **characterized in that** the intermediate brace (12) acts as brace for changing hands at the top part and is associated at the bottom part with the finger brace of the auxiliary lever (23).

4. Ice axe gripping shaft according to claim 1, **characterized in that** the shaft (10) is equipped with a series of adjustment notches (22) staggered at regular intervals in the heightwise direction to form a rack that determines a first positioning area (ZP1) in engagement with the notches (22).

5. Ice axe gripping shaft according to claim 4, **characterized in that** the shaft (10) comprises a smooth part to form a second positioning area (ZP2) outside the notches (22), and situated above the first positioning area (ZP1).

6. Ice axe equipped with a gripping shaft with an adjustable intermediate brace according to one of claims 1 to 5.
